# EUROPÄISCHE PATENTSCHRIFT

(11) **EP 0 948 002 B1**
(45) Veröffentlichungstag und Bekanntmachung des Hinweises auf die Patenterteilung: **09.07.2003**
(21) Anmeldenummer: 99105573.2
(22) Anmeldetag: 18.03.1999
(51) Int. Cl.: H01F 30/16, H01F 27/02, H01F 27/30

(54) **Aufnahmetopf für einen Ringkernwandler, vorzugsweise für einen Fehlerstromschutzschalter**
Container for a ring core transformer, preferably for a ground fault circuit interrupter
Boîtier pour un transformateur à tore magnétique, de préférence pour un disjoncteur à courant de défaut

(30) Priorität: 02.04.1998 DE 29806050 U
(43) Veröffentlichungstag der Anmeldung: 06.10.1999
(73) Patentinhaber: ABB PATENT GmbH, 68526 Ladenburg (DE)
(72) Erfinder: Matejka, Rainer, 69214 Eppelheim (DE); Schneider, Alexander, 69181 Leimen (DE); Ziegler, Gerhard, 74931 Lobach-2 (DE)
(74) Vertreter: Miller, Toivo

(56) Entgegenhaltungen:
- DE-U- 8 700 278
- DE-U- 9 208 226
- GB-A- 2 197 544

## Beschreibung

Die Erfindung betrifft eine Ringkernwandleranordnung gemäß dem Oberbegriff des Anspruches 1.

Ein derartiger Aufnahmetopf besitzt einen Ringraum, der innen und außen begrenzt ist von einer jeweils zylindrischen Wandung, wobei der Ringraum nach einer Seite hin, in axialer Richtung, offen ist. In diesen Ringraum wird ein Ringkernwandler eingesetzt, und dann der Ringraum mittels eines Deckels verschlossen. Durch das zentrale Durchgangsloch werden einerseits die Netzleiter als Primärwicklung und andererseits der bzw. die Leiter einer oder mehrerer Sekundärwicklungen hindurchgefädelt.

Bei einer bekannten Ausführungsform ist der Deckel als Kreisring ausgebildet, dessen Innendurchmesser geringfügig kleiner ist als der Außendurchmesser der inneren Ringraumwandung und dessen Außendurchmesser geringfügig größer ist als der Innendurchmesser der äußeren Ringraumwandung. Im Bereich des freien Endes befindet sich an der Innen- bzw. Außenfläche des Ringraumes jeweils eine Nut, in die der innere bzw. äußere Rand des Deckels eingeschnappt werden.

Aufgrund der Fertigung sind an den äußeren Endkanten der äußeren Ringraumwandung umlaufende Grate vorhanden, die scharfkantig genug sind, um die dünne Isolierung des Sekundärwicklungsdrahtes durchzuscheuern.

Aus dem DE 92 08 226 U ist eine Montagevorrichtung für elektrische Geräte bekannt geworden, wobei als elektrische Geräte ein Transformator vorgesehen ist. Diese Montagevorrichtung besitzt eine Montageplatte, auf der ein tassenförmiger Aufnahmeraum für einen Transformator aufgesetzt ist; nach Einbau des Transformators wird der tassenförmige Körper mittels eines Deckels verschlossen. Dieser Deckel besitzt zwei parallel zueinander verlaufende Arme, die als Rastarme ausgebildet sind und mit ihren Nasen hinter Hinterschneidungen an einem Durchgangsloch des tassenförmigen Körpers greifen, der durch einen vom Boden des Körpers aus vorspringenden Zylinder gebildet ist. Zur Vervollständigung dieser Anordnung wird auf den Deckel eine Montagehaube aufgebracht, wobei die Montagehaube mittels einer Schraube mit einem an der Montageplatte angeformten, in das Durchgangsloch des tassenförmigen Körpers eingreifenden Vorsprung verschraubt wird. Zwar besitzen der Vorsprung und der Deckel je ein Durchgangsloch; dieses Durchgangsloch dient aber nicht zur Durchführung von Primär- oder Sekundärwicklungsdrähten; vielmehr besitzt der Deckel ein außermittiges Loch, durch das elektrische Leitungen zum Transformator hindurchgeführt sind.

Eine Ringkernwandleranordnung gemäß dem Obergriff des Anspruches 1 ist aus der DE 8 700 278 U 1 bekannt geworden. Dabei umgibt die Primärwicklung unmittelbar den Wandler und es sind Zugangsöffnungen zum Ringraum vorgesehen, durch die die Primärwicklung hindurchgefädelt werden muß. Wie die beiden Isolierkappen miteinander verbunden sind, geht aus der Druckschrift nicht hervor.

Aufgabe der Erfindung ist es, eine Ringkernwandleranordnung der eingangs genannten Art zu schaffen, bei dem die Fixierung des Deckels vereinfacht und eventuelle Grate, die die Isolierung des Sekundärwicklungsdrahtes durchscheuern können, vermieden sind.

Diese Aufgabe wird erfindungsgemäß gelöst durch die kennzeichnenden Merkmale des Anspruches 1.

Erfindungsgemäß also ist der Deckel mittig mit einem zylindrischen vorspringenden Kragen versehen, der in das Durchgangsloch einfügbar und mit dem der Deckel im Durchgangsloch festrastbar ist; darüber hinaus überdeckt der Deckel die freie Kante der äußeren Wandung des Ringraumes, so daß eventuell an dem Aufnahmetopf befindliche Grate vom Deckel überdeckt werden. Weiterhin weist das innere Ende des Kragens eine Erweiterung auf und der Deckel besitzt an seinem Außeneckabschnitt eine Abrundung. Durch den Kragen und das Durchgangsloch werden die Primär- und Sekundärwicklungswindungen hindurchgefädelt, wobei die Windungen der Sekundärwicklung durch das Durchgangsloch, den Kragen und außerhalb des Aufnahmetopfes verlaufen.

Gemäß einer vorteilhaften Ausgestaltung der Erfindung besitzt der Deckel einen Außenumfang, der gleich ist dem Außenumfang des Aufnahmetopfes bzw. der äußeren Ringraumwandung, und er besitzt im Bereich des Außenumfangs eine umlaufende, in gleiche Richtung wie der Kragen vorspringende Leiste, die zur Führung in den Ringraum eingreift.

Damit diese Führung optimal wird, besitzt der freie Rand der äußeren Ringraumwandung eine Stufung, in die die Leiste eingreift. Dabei kann dann der Innendurchmesser der Leiste gleich ausgebildet sein wie der Innendurchmesser der äußeren Ringraumwandung.

Anhand der Zeichnung, in der ein Ausführungsbeispiel der Erfindung dargestellt ist, sollen die Erfindung sowie weitere vorteilhafte Ausgestaltungen und Verbesserungen der Erfindung sowie weitere Vorteile näher erläutert und beschrieben werden.

Es zeigt die einzige Figur eine Schnittansicht durch einen erfindungsgemäßen Aufnahmetopf.

Der Aufnahmetopf 10 besitzt eine äußere zylindrische Ringraumwandung 11 sowie eine innere, ebenfalls zylindrische Ringraumwandung 12, die an einem Ende mit einem Ringboden 13 miteinander verbunden sind, so daß der Ringraum 14 in eine Richtung offen ist. Innerhalb der inneren Ringraumwandung 12 befindet sich ein Durchgangsloch 15, durch welches Netzleiter 16 (nur einer ist dargestellt) hindurchgefädelt werden. Innerhalb des Ringraumes 14 befindet sich ein Ringkernwandler 17.

Der Ringraum 14 ist mittels eines Deckels 18 abgeschlossen, der in seinem mittleren Bereich eine Durchgangsöffnung 19 aufweist, die mit dem Durchgangsloch 15 fluchtet, so daß die Netzleiter 16 auch durch die Durchgangsöffnung 19 hindurchgefädelt werden können.

Die Durchgangsöffnung 19 ist auf einer Seite des Deckels 18 mit einem zylinderförmigen Kragen 20 umgeben, dessen Außenfläche 21 zum freien Ende des Kragens 20 hin sich zunächst kegelförmig verjüngt, sodann in eine kegelförmige Erweiterung 22 übergeht, an die sich ein zylindrischer Abschnitt 23 anschließt; der Kragenabschnitt 24 an dem zylindrischen Abschnitt 23 dient als nach außen vorspringende Rastnase. Die Innenfläche 25 der inneren Ringraumwandung besitzt eine umlaufende Nase 26, deren Innendurchmesser kleiner ist als der Außendurchmesser des zylindrischen Abschnittes 23, so daß beim Eindrücken des Kragens 20 die Nase 24 hinter die umlaufende Nase 26 schnappen kann. Damit die innere Ringraumwandung 12 im Bereich der umlaufenden Nase 26 federnd ist, besitzt die innere Ringraumwandung 12 im Bereich der Nase 26 einen zum freien Ende der inneren Ringraumwandung 12 hin offenen Schlitz 27; insgesamt können drei oder vier derartige Schlitze, gleichmäßiger am Umfang verteilt, vorgesehen sein, wodurch die Federeigenschaften im Bereich der Nase 26 optimiert werden.

Der Deckel 18 besitzt an der Fläche, an der der Kragen 20 angeformt ist, eine umlaufende Leiste 28 und die äußere Ringraumwand 11 eine Stufung 29, die ineinander greifen, so daß der Deckel 18 im Bereich seines Außenumfangs durch die Leiste 28 und die Stufung 29 geführt ist.

Der Deckel 18 ist an seinem freien Rand mit einer bogenförmigen, umlaufenden Abrundung 30 versehen; eventuelle Grate befinden sich im Bereich der Trennfuge 31 und nicht mehr im Bereich des bogenförmigen Übergangs 30, so daß eine durch das Durchgangsloch 15 hindurchgefädelte Sekundärwicklung 32 keine Beschädigung ihrer Isolation mehr erfährt.

## Patentansprüche

1. Ringkernwandleranordnung mit einem Aufnahmetopf für den Ringkernwandler, mit einem Ringraum, in dem der Wandler eingesetzt ist, und einem konzentrischen, innerhalb des Ringraumes befindlichen, vom Ringraum durch eine innere Ringraumzylinderwand abgetrennten Durchgangsloch, mit einem den Ringraum verschließenden Deckel, und mit einer Primär- und Sekundärwicklung, wobei die Windungen der Sekundärwicklung durch das Durchgangsloch (15) hindurchgefädelt sind und außerhalb des Aufnahmetopfes (10) verlaufen, **dadurch gekennzeichnet, daß** der Deckel (18) mittig einen etwa zylindrischen Kragen (20), der vom Deckel aus in axialer Richtung vorspringt, in das Durchgangsloch (15) einfügbar und im Durchgangsloch (15) festrastbar ist, besitzt und den freien Rand der äußeren Ringraumwandung überdeckt, daß das innere Ende des Kragens (20) eine Erweiterung aufweist und der Deckel (18) an seinem Außeneckabschnitt mit einer bogenförmigen Abrundung (30) versehen ist, und daß durch den Kragen (20) und das Durchgangsloch (15) auch die Primärwicklung hindurchgefädelt ist.

2. Aufnahmetopf nach Anspruch 1, **dadurch gekennzeichnet, daß** der Deckel (18) einen Außenumfang der gleich ist dem Außenumfang des Aufnahmetopfes (10) besitzt, und im Bereich des Außenumfanges eine umlaufende, in gleiche Richtung wie der Kragen (20) vorspringende Leiste (28), die in den Ringraum (14) eingreift, aufweist.

3. Aufnahmetopf nach Anspruch 2, **dadurch gekennzeichnet, daß** der freie Rand der äußeren Ringraumwandung (11) eine Stufung (29), in die die Leiste eingreift, aufweist.

4. Aufnahmetopf nach Anspruch 3, **dadurch gekennzeichnet, daß** der Innendurchmesser der Leiste (28) gleich ist dem Innendurchmesser der äußeren Ringraumwandung (11).

## Claims

1. A toroidal core transformer arrangement with a receptacle for the toroidal core transformer, comprising a ring chamber into which the transformer is inserted and a concentric through-hole situated within the ring chamber, separated from said ring chamber by an inner ring chamber cylinder wall and comprising a cover which closes off the ring chamber, and with a primary and secondary winding, with the windings of the secondary winding being threaded through the through-hole (15) and extending outside of the receptacle (10), **characterized in that** the cover (18) comprises in the middle a slightly cylindrical collar (20) which projects away from the cover in the axial direction, can be inserted in the through-hole (15) and can be latched tightly in the through-hole (15), and said cover overlaps the free edge of the outer ring chamber wall and that the inner end of the collar (20) comprises an extension and the cover (18) is provided at its outside corner section with an arc-shaped round-off (30) and that the primary winding is also threaded through the collar (20) and the through-hole (15).

2. A receptacle as claimed in claim 1, **characterized in that** the cover (18) comprises an outside diameter which is equivalent to the outside diameter of the receptacle (10) and comprises a circular shoulder (28) which projects in the same direction as the collar (20) and engages in the ring chamber (14).

3. A receptacle as claimed in claim 2, **characterized in that** the free edge of the outside ring chamber wall (11) is provided with a grading (29) into which the shoulder engages.

4. A receptacle as claimed in claim 3, **characterized in that** the inner diameter of the shoulder (28) is equal to the inner diameter of the outside ring chamber wall (11).

## Revendications

1. Agencement de transformateur à noyau torique avec un boîtier-cuvette pour le transformateur à noyau torique, avec une chambre annulaire, dans laquelle est monté le transformateur, et un trou traversant concentrique qui est situé à l'intérieur de la chambre annulaire et est séparé de celle-ci par une paroi cylindrique intérieure de chambre annulaire, avec un couvercle qui ferme la chambre annulaire ainsi qu'avec un enroulement primaire et un enroulement secondaire, les spires de l'enroulement secondaire passant à travers le trou traversant (15) et s'étendant à l'extérieur du boîtier (10), **caractérisé en ce que** le couvercle (18) comporte en son centre un collet (20) sensiblement cylindrique, qui fait saillie dans la direction axiale sur le couvercle, peut être engagé dans le trou traversant (15) et encliqueté dans ledit trou traversant, lequel couvercle couvre le bord libre de la paroi extérieure de chambre annulaire, **en ce que** l'extrémité intérieure du collet (20) présente un élargissement et que le collet (18), dans la région de son coin extérieur, est pourvu d'un arrondi (30) en arc de cercle, et **en ce que** l'enroulement primaire passe également à travers le collet (20) et le trou traversant (15).

2. Boîtier-cuvette selon la revendication 1, **caractérisé en ce que** le couvercle (18) a un périmètre extérieur qui est égal au périmètre extérieur du boîtier-cuvette et présente dans la région du périmètre extérieur une nervure (28) circulaire qui fait saillie dans la même direction que le collet (20) et pénètre dans la chambre annulaire (14).

3. Boîtier-cuvette selon la revendication 2, **caractérisé en ce que** le bord libre de la paroi extérieure (11) de chambre annulaire présente un décrochement (29) dans lequel s'engage la nervure.

4. Boîtier-cuvette selon la revendication 3, **caractérisé en ce que** le diamètre intérieur de la nervure (28) est égal au diamètre intérieur de la paroi extérieure (11) de chambre annulaire.
